# FASCICULE DE BREVET EUROPEEN

(11) **EP 0 059 667 B1**
(45) Date de publication et mention de la délivrance du brevet: **18.09.1985**
(21) Numéro de dépôt: 82400335.4
(22) Date de dépôt: 26.02.1982
(51) Int. Cl.: B65D 19/20

(54) **Conteneur à palette intégrée**
Behälter mit integrierter Palette
Container with integrated pallet

(30) Priorité: 27.02.1981 FR 8104046
(43) Date de publication de la demande: 08.09.1982
(73) Titulaire: COMPAGNIE GENERALE DES PAPIERS, F-75019 Paris (FR)
(72) Inventeur: Detrie, Henri Philippe André Roger, F-75017 Paris (FR)
(74) Mandataire: Dupuy, René Gaston

## Description

La présente invention concerne la palettisation de certains conteneurs en carton ondulé ou autre matériau destinés à être manutentionnés par différents moyens mécaniques, bras de chariot, transporteur de palettes, élévateur, etc...

Il existe de nombreux systèmes permettant la palettisation de conteneur. Ce dernier peut être posé sur une palette en bois ou tout autre matériau, assemblé ou non préalablement par agrafage, collage, cerclage, etc... Il existe également des accessoires pouvant être fixés de plusieurs façons sous ou à travers le plancher d'un conteneur ; pieds en plastique, en carton, vissés ou agrafés, etc..., pains genre tins en polystyrène expansé, collés etc... Tous ces dispositifs ne répondent que partiellement aux impératifs des utilisateurs. Citons entre autres inconvénients ; pour la palette en bois, son coût, son encombrement, son poids avec l'emploi considérable de matière première. Pour les autres systèmes on peut rencontrer des difficultés à leur utilisation sur transrouleur ou encore dans leur limitation à deux entrées au lieu de quatre etc...

Pour remédier à certains de ces inconvénients, on a déjà proposé dans la demande de brevet anglais GB-A-2 007 194, de rapporter sur le fond d'un conteneur, un élément-support constitué d'une semelle (20) et de plots (23) fixés aux extrémités de la semelle, ladite semelle étant enfilée en sandwich entre les rabats extérieurs (26) et intérieurs du fond du conteneur.

Le conteneur selon la présente invention apporte des améliorations considérables par rapport aux dispositifs antérieurs connus, notamment en ce qui concerne la simplicité de fabrication des éléments-support, la facilité de leur mise en place, et la sécurité de leur verrouillage une fois mis en place, et ceci grâce à des découpes particulières des rabats extérieurs du fond du conteneur.

L'invention a pour objet un conteneur en carton replié, sur le fond duquel on a rapporté des éléments-support ménageant entre eux des espaces permettant le passage des fourches d'un transporteur à palettes, lesdits éléments-support étant constitués par des traverses avantageusement en bois, composées d'au moins une semelle (7) et deux plots (4, 5) fixés aux extrémités de la semelle, lesdites traverses étant enfilées en sandwich entre les rabats extérieurs et intérieurs (1), du fond de conteneur, ledit conteneur étant caractérisé en ce que les rabats extérieurs présentent des volets latéraux (2) pliés pour permettre le glissement des éléments-support, et des découpes latérales (3) dans le prolongement desdits volets, lesdits volets étant remis à plat pour verrouiller les éléments-support dans leur position définitive située au droit des découpes (3).

L'invention consiste à utiliser principalement les rabats de dessous, chevauchants ou recou- vrants petits ou grands, d'un conteneur de type caisse américaine. Ces rabats refoulés et découpés d'une façon appropriée et à des emplacements adaptés selon les besoins, permettent de recevoir des « patins », composés de traverses et de plots, en bois ou en tout autre matériau qui ont pour objet la surélévation de la charge. Les cotes de ces éléments sont variables dans tous les sens et en épaisseur.

Cette mise en place s'effectue sans matériel et sans compétence particulière. Lorsque la charge ou les dimensions du conteneur l'imposent, les longerons ou patins constitués le plus souvent de deux traverses entre lesquelles et à chaque extrémité desquelles est fixé 1 plot, peuvent être renforcés par X plots, désolidarisés alors d'un même côté d'une des 2 traverses laissant ainsi le passage du carton ou autre matériau faisant plancher.

La description qui va suivre à titre d'exemple non limitatif et en regard des dessins annexés, a uniquement pour but de bien faire comprendre comment l'invention peut être mise en pratique.
- La figure 1 représente les rabats 1 d'un conteneur du type caisse américaine en cours de montage ;
- la figure 2 représente sur un rabat du dessous les refoulages 2 et les découpes articulées 3 ou non, suivant un premier mode de réalisation conforme à l'invention ;
- la figure 3 représente différents patins ou traverses avec plots ;
- la figure 4 représente les phases successives du montage. En figure 5 la fermeture habituelle du rabat 1 qui positionne les traverses avec plots ;
- la figure 6 représente un second mode de réalisation conforme à l'invention pour des charges plus élevées et des dimensions de conteneurs relativement importantes. Un troisième plot 6 au lieu de deux avec déformation de la traverse 8 non fixée au plot 6, pour permettre le passage du rabat 1 faisant office de plancher ;
- sur la figure 7 le dispositif objet de l'invention est représenté sur des fonds de conteneur dont les rabats sont différents. Il y a aussi variantes dans l'articulation des découpes 3 ;
- la figure 9 représente un conteneur dont le montage est presque terminé ;
- la figure 10 représente quelques variantes non limitatives du pliage 2 et de la prédécoupe 3 pour le plot perpendiculairement à la traverse 7 ;
- la figure 11 représente une application de l'invention sur des petits rabats. Les traverses 7 avec les plots 5 se trouvent alors perpendiculaires à la longueur du conteneur.

Mise en place :
On plie normalement les rabats inférieurs du conteneur, pour former le plancher intérieur de l'emballage ; sur les rabats 1 opposés refoulés et découpés seIon le dispositif objet de l'invention figure 2, on replie les volets figure 4 extérieurs s'articulant en 2 de façon à ce que la dimension ainsi réduite du rabat 1 permette l'introduction des éléments constitués d'une traverse 7 avec ses plots 5, 6 et le cas échéant sa semelle 8. Ces éléments coulissent figure 6 jusqu'à l'emplacement choisi 3. Ce volet 3 peut être découpé totalement ou articulé parallèlement ou perpendiculairement aux traverses, figure 10. Il peut même, le cas échéant, être agrafé ou collé etc... sur le plot 5. Les volets 2 sont remis dans le même plan que le rabat 1 ; ce rabat 1 est alors normalement replié jusqu'à application, figure 5, contre le plancher intérieur, prenant ainsi en sandwich la traverse 7. Cette dernière est ainsi bloquée. Les rabats entre eux sont alors fermés par les systèmes habituels agrafage, collage, cerclage etc...

## Revendications

1. Conteneur en carton replié, sur le fond duquel on a rapporté des éléments-support ménageant entre eux des espaces permettant le passage des fourches d'un transporteur à palettes, lesdits éléments-support étant constitués par des traverses avantageusement en bois, composées d'au moins une semelle (7) et deux plots (4, 5) fixés aux extrémités de la semelle, lesdites traverses étant enfilées en sandwich entre les rabats extérieurs et intérieurs (1) du fond de conteneur, ledit conteneur étant caractérisé en ce que les rabats extérieurs présentent des volets latéraux (2) pliés pour permettre le glissement des éléments-support, et des découpes latérales (3) dans le prolongement desdits volets, lesdits volets étant remis à plat pour verrouiller les éléments-support dans leur position définitive située au droit des découpes (3).

2. Conteneur selon la revendication 1, caractérisé par le fait que chaque traverse comporte une semelle supérieure et deux plots d'extrémité.

3. Conteneur selon la revendication 1, caractérisé par le fait que chaque traverse comporte une semelle supérieure (6) et une semelle inférieure (8), et deux plots respectivement fixés entre les extrémités des deux semelles.

4. Conteneur selon la revendication 1, caractérisé par le fait que chaque traverse comporte une semelle supérieure, une semelle inférieure, deux plots respectivement fixés entre les extrémités des deux semelles, et un plot intermédiaire (6) seulement fixé sur la semelle inférieure, un jour de passage étant ménagé entre ledit plot intermédiaire et la semelle supérieure pour permettre le glissement de mise en place de la traverse sur au moins l'un des rabats extérieurs du fond de conteneur.

5. Conteneur selon les revendications 1 et 4, caractérisé par le fait qu'il comporte une traverse intermédiaire, et que des découpes supplémentaires sont prévues dans les rebords des rabats extérieurs du fond de conteneur pour immobiliser en position médiane ladite traverse intermédiaire.

## Claims

1. Container of folded cardboard, to the base of which supporting elements have been added, spaces being provided between them to give passage to the forks of a pallet conveyor, the said supporting elements consisting of cross-pieces, preferably of wood, made up of at least one sole piece 7 and two studs 4, 5, affixed to the ends of the sole piece, the said cross-pieces being inserted sandwich-wise between the outer and the inner flaps 1 of the container base, the said container being characterized by the fact that the outer flaps have side edges 2 folded to enable the supporting elements to slide and lateral cut-outs 3 in the prolingation of the said folding edges, the said folding edges being returned to the flat position to enable the supporting elements to be locked in their final position situated on a level with the cut-outs 3.

2. Container in accordance with Claim 1, characterized by the fact that each cross-piece comprises one upper sole piece and two end studs.

3. Container in accordance with Claim 1, characterized by the fact that each cross-piece comprises an upper sole-piece 6 and a lower sole-piece 8 and two studs secured between the ends of the respective two sole pieces.

4. Container in accordance with Claim 1, characterized by the fact that each cross-piece comprises an upper sole piece, a lower sole piece, two studs secured between the ends of the respective two sole pieces, and an intermediate stud 6 affixed to the lower sole piece only, a gap being left between the said intermediate stud and the upper sole piece to enable the cross-piece to slide into position on at least one of the outer flaps of the container base.

5. Container in accordance with Claims 1 and 4, characterized by the fact that it comprises an intermediate crosspiece and that additional cut-outs are provided in the edges of the outer flaps of the container base to enable the said intermediate cross-piece to be secured in the median position.

## Patentansprüche

1. Behälter aus gefaltetem Karton mit auf dessen Boden angebrachten Tragelementen, die so angeordnet sind, daß deren Zwischenräume den Durchtritt der Gabeln eines Gabelstaplers ermöglichen, wobei die genannten Tragelemente vorzugsweise aus Holz bestehende Querstücke sind, die mindestens aus einem Boden (7) und zwei an den Enden des Bodens befestigten Zwischenstücken (4, 5) gebildet sind, und wobei die genannten Querstücke in Sandwich-Art zwischen den äußeren und inneren Umschlagdeckeln (1) am Boden des Behälters liegen und der genannte Behälter dadurch gekennzeichnet ist, daß die äußeren Umschlagdeckel seitliche Klappen (2) bilden, die so gefaltet sind, daß sie das Gleiten der Tragelemente ermöglichen und seitliche Abschnitte (3) in der Verlängerung vorgenannter Klappen vorgesehen sind, und daß die genannten Klappen wieder flachgedrückt werden, um die Tragelemente in ihrer endgültigen Position rechtwinklig zu den Abschnitten (3) zu verriegeln.

2. Behälter nach Anspruch 1, dadurch gekennzeichnet, daß jedes Querstück einen oberen Boden und zwei am Ende liegende Zwischenstücke aufweist.

3. Behälter nach Anspruch 1, dadurch gekennzeichnet, daß jedes Querstück einen oberen Boden (7) und einen unteren Boden (8) und zwei Zwischenstücke, die entsprechend zwischen den Enden der zwei Böden befestigt sind, aufweist.

4. Behälter nach Anspruch 1, dadurch gekennzeichnet, daß jedes Querstück einen oberen Boden, einen unteren Boden, zwei entsprechend zwischen den Enden der zwei Böden befestigte Zwischenstücke und ein mittleres Zwischenstück (6), das nur an dem unteren Boden befestigt ist, eine Durchtrittsöffnung, die sich zwischen dem genannten mitteren Zwischenstück und dem oberen Boden befindet, die das Gleiten des Querstücks in seine Lage an mindestens einem der äußeren Umschlagdeckel des Behälterbodens ermöglicht, aufweist.

5. Behälter nach den Ansprüchen 1 und 4, dadurch gekennzeichnet, daß ein mittleres Querstück vorhanden ist und daß zusätzliche Abschnitte in den Randleisten der äußeren Umschlagdeckel am Boden des Behälters zum Festlegen des genannten mittleren Querstückes in mittlerer Position vorgesehen sind.
